# EUROPÄISCHE PATENTSCHRIFT

(11) **EP 3 214 035 B1**
(45) Veröffentlichungstag und Bekanntmachung des Hinweises auf die Patenterteilung: **17.07.2019**
(21) Anmeldenummer: 17156457.8
(22) Anmeldetag: 16.02.2017
(51) Int. Cl.: B66F 9/075

(54) **VERFAHREN ZUM BETRIEB EINES FLURFÖRDERZEUGS**
METHOD FOR OPERATING AN INDUSTRIAL TRUCK
PROCÉDÉ DE FONCTIONNEMENT D'UN CHARIOT DE MANUTENTION

(30) Priorität: 03.03.2016 DE 102016103805
(43) Veröffentlichungstag der Anmeldung: 06.09.2017
(73) Patentinhaber: Jungheinrich Aktiengesellschaft, 22047 Hamburg (DE)
(72) Erfinder: Ziemann, Jörg, 21149 Hamburg (DE); Kuschel, Kai, 29525 Uelzen (DE); Luckmann, Thomas, 24558 Henstedt-Ulzburg (DE)
(74) Vertreter: Hauck Patentanwaltspartnerschaft mbB

(56) Entgegenhaltungen:
- EP-A1- 2 036 851
- DE-A1- 10 353 246
- DE-A1- 19 901 451
- DE-A1-102004 003 886
- DE-A1-102011 113 610

## Beschreibung

Die Erfindung bezieht sich auf ein Verfahren zum Betrieb eines Flurförderzeugs nach Anspruch 1.

Viele Ausführungen von Flurförderzeugen sind mit einem Fahrantrieb versehen. Mit einem vom Fahrer betätigten Bedienelement wird die Fahrgeschwindigkeit vorgegeben. Üblicherweise ist dem Fahrmotor eine Steuer- oder Regelvorrichtung zugeordnet. Ist der Fahrmotor elektrisch, ist eine elektrische oder elektronische Steuer- oder Regelvorrichtung vorgesehen. Die meisten Flurförderzeuge weisen auch mindestens ein gelenktes Rad auf, das von einer geeigneten Lenkvorrichtung betätigt wird. Die Lenkvorrichtung arbeitet entweder mechanisch, beispielsweise mit Hilfe einer Deichsel, die einen das Rad lagernden Drehschemel betätigt. Größere Flurförderzeuge weisen für die Lenkung einen Lenkmotor auf. Auch dieser kann von einer Deichsel betätigt werden oder von einem Lenkrad. In beiden Fällen erzeugt ein Lenkorgan einen Lenkbefehl für eine Steuer- oder Regelvorrichtung für den Lenkmotor. Der Lenkmotor ist zumeist elektrisch, kann jedoch auch hydraulisch ausgeführt sein.

Das zu lenkende Rad des Flurförderzeugs muss auch im Stand lenkbar sein, z.B. wenn der Fahrer das Fahrpedal nicht betätigt. In diesem Fall dreht das Rad im Stand auf der Stelle und reibt so auf dem Boden. Es entstehen hohe Lenkmomente, für die der Lenkantrieb ausgelegt sein muss. Bei einer mechanischen Lenkung muss der Benutzer eine hohe Lenkkraft aufwenden. Bei einem Lenkmotor muss das Lenkmoment von diesem erzeugt werden. Der Motor ist dadurch groß und benötigt viel Energie. Auch die Übertragungsbauteile (Zahnräder, Bolzen usw.) müssen entsprechend ausgelegt sein. Somit sind Lenkantriebe für den normalen Betrieb überdimensioniert.

Aus DE 10 2004 003 886 A1 ist bekannt geworden, ein Verfahren zum Bemessen der Bremskraft an den lenkbaren Vorderrädern eines im Wesentlichen stillstehenden Kraftfahrzeugs bekannt geworden. Dort wird eine Reduzierung der Lenkkräfte beim Parken vorgeschlagen, indem die gelenkten Räder durch eine pulsierende Bremskraft nur kurzzeitig blockiert und dazwischen kurzzeitig freigegeben werden.

Aus DE 10 2011 113 610 A1 ist ein Verfahren zum Betreiben eines selbstlenkenden Parkassistenzsystems bekannt geworden. Bei diesem System ist vorgesehen, bei einem Lenkmanöver der Lenkeinrichtung die bei Fahrt des Fahrzeugs herabgesetzte Lenkkraft zu nutzen.

Der Erfindung liegt die Aufgabe zugrunde, ein Verfahren zum Betrieb eines Flurförderzeugs anzugeben, bei dem das Lenkmoment für ein zu lenkendes Rad verringert ist bei gleichzeitiger Vermeidung unnötigen Verschleißes durch Abrieb am gelenkten Rad.

Diese Aufgabe wird durch die Merkmale des Patentanspruchs 1 gelöst.

Bei dem erfindungsgemäßen Verfahren wird sensiert, wenn mit der Lenkvorrichtung ein Lenkvorgang initiiert wird. Es wird ein Fahrbefehl für die Steuer- oder Regelvorrichtung erzeugt und der Fahrmotor treibt das Flurförderzeug mit einer Geschwindigkeit an, die viel kleiner ist, als die normale Fahrgeschwindigkeit, und zwar über eine begrenzte Zeitdauer, die einer begrenzten Fahrstrecke oder der Dauer einer Lenkbewegung der Lenkvorrichtung entspricht.

Das erfindungsgemäße Verfahren ermöglicht, dass bei einem Stillstand des Flurförderzeugs das Lenkmoment dadurch deutlich reduziert wird, dass das Fahrzeug während der Lenkbewegung minimal vorwärts bewegt wird. Bei einem Stillstand des Fahrzeugs erzeugt das zu lenkende Rad bei einer Einlenkung eine nicht unerhebliche Reibung aufgrund der sogenannten Haftreibung. Die Reibung wird deutlich reduziert, wenn das zu lenkende Rad auf dem Untergrund abrollt. Diese Bewegung braucht nur minimal zu sein und nur so lange anzuhalten, wie eine Lenkbewegung ausgeführt wird.

Bei einer Lenkbewegung im Stand kommt es bei den derzeitigen Flurförderzeugen meist zu einem Ruckeln, weil das gelenkte Rad nicht exakt mittig sitzt. Eine bei der Erfindung hinzutretende sanfte Vorwärts- oder Rückwärtsbewegung um einige Millimeter bis Zentimeter wird daher dem Fahrer kaum auffallen.

Die Fahrgeschwindigkeit, die bei dem erfindungsgemäßen Verfahren eingesetzt wird, ist gleich oder kleiner 0,1 km/h oder 0,03 m/s. Sie ist daher gegenüber den üblichen Fahrgeschwindigkeiten minimal.

Arbeitet die Lenkvorrichtung mechanisch, ist nach einer Ausgestaltung der Erfindung vorgesehen, dass die Lenkvorrichtung einen Sensor aufweist, der ein Signal erzeugt, wenn die Lenkvorrichtung betätigt wird. Das Signal des Sensors wird als Fahrbefehl auf die Steuer- und/oder Regelvorrichtung für den Fahrmotor gegeben. Wie schon erwähnt, wird der Fahrmotor jedoch nur in Betrieb gesetzt, wenn er vorher im Stillstand war.

Wie schon erwähnt, weisen viele Flurförderzeuge einen elektrischen oder hydraulischen Lenkmotor auf. In diesem Fall sieht die Erfindung vor, dass der Lenkmotor von einer Steuer- und Regelvorrichtung betätigt wird, die ihrerseits von einem Lenksignal eines Lenkorgans betätigt wird und das Lenksignal des Lenkorgans oder der Steuer- oder Regelvorrichtung des Lenkmotors parallel als Fahrbefehl auf die Steuer- oder Regelvorrichtung des Fahrmotor gegeben wird. Für die Durchführung
des Verfahrens ist es allgemein gleich, ob das Lenksignal des Lenkorgans oder das Steuer- oder Regelsignal für den Lenkmotor als Steuerbefehl oder Fahrbefehl für den Fahrmotor eingesetzt wird.

Nach einer anderen Ausgestaltung der Erfindung ist vorgesehen, dass die Stromaufnahme bzw. Leistungsaufnahme des Lenkmotors gemessen wird und ein Fahrbefehl für die Steuer- oder Regelvorrichtung des Fahrmotors erzeugt wird, wenn die Stromaufnahme oder Leistungsaufnahme größer Null ist. Ein Lenkbefehl vom Lenkorgan für den Lenkmotor führt naturgemäß zu einer relativ hohen Strom- oder Leistungsaufnahme des Lenkmotors. Diese kann in geeigneter Weise erfasst und für einen Fahrbefehl für die Steuer- und Regelvorrichtung des Fahrmotors eingesetzt werden.

Es ist denkbar, bei einer Ansteuerung des Fahrmotors diesen mit einer vorgegebenen Drehzahl anzutreiben und damit dem Fahrzeug eine vorgegebene Geschwindigkeit zu erteilen. Beider Erfindung ist vorgesehen, dass die Fahrgeschwindigkeit in Abhängigkeit von der Lenkwinkelgeschwindigkeit oder der Lenkwinkeländerungsgeschwindigkeit geregelt wird. Hierbei werden vorzugsweise der vom Lenkorgan vorgegebene Lenkwinkelsollwert, die Drehwinkelgeschwindigkeit des Lenkorgans und der Istwert der Winkelgeschwindigkeit des gelenkten Rades einbezogen. Mit Winkelgeschwindigkeit ist hierbei nicht die Drehung des gelenkten Rades gemeint, sondern der eingeschlagene Lenkwinkel. Bei derzeitigen Fahrzeugen reagieren Lenkungen, die mit einem Lenkmotor ausgestattet sind, leicht verzögert, besonders bei schnellen Drehungen am Lenkorgan. Durch diese Verzögerung hat die Steuer- oder Regelvorrichtung für den Fahrmotor ausreichend Zeit, diesen zu aktivieren.

Für die Reduzierung des Lenkmoments im Stillstand des Fahrzeugs ist es letztlich gleich, in welcher Fahrtrichtung sich das Fahrzeug bewegt. Ist eine Fahrtrichtung vorgewählt, wird diese verwendet. Ist keine vorgewählt, kann in die Steuer- oder Regelvorrichtung für den Fahrmotor eine vorgegebene Fahrtrichtung einprogrammiert werden.

Eine andere Ausführungsform des erfindungsgemäßen Verfahrens sieht vor, dass die Lenkachse des gelenkten Rades gegenüber dem Mittelpunkt der Aufstandsfläche um einen Radius versetzt ist, die Geschwindigkeit des Flurförderzeugs in Abhängigkeit von der Lenkwinkelgeschwindigkeit und dem Radius geregelt und die Fahrtrichtung so vorgegeben wird, dass sie in Richtung des Mittelpunkts der Aufstandsfläche liegt.

Wenn das Antriebsrad oder die Antriebsräder des Flurförderzeugs im Vortrieb in Abhängigkeit von der Lenkwinkelgeschwindigkeit und dem Radius des Versatzes der Lenkachse geregelt wird, bewegt sich das Fahrzeug vorwärts nicht von der Stelle. Die begrenzte Zeitdauer entspricht dabei der Dauer der Lenkbewegung.

Die Lenkachse muss nicht außerhalb der Aufstandsfläche liegen, es reicht aus, wenn sie seitlich vom Mittelpunkt der Aufstandsfläche in deren Bereich liegt.

Das erfindungsgemäße Verfahren ist sowohl für Flurförderzeuge mit elektrischer Lenkung als auch mit oder ohne Lenkhilfe anwendbar. Ein Verzicht auf elektrische Lenkung oder Lenkhilfe ist auch bei etwas größeren deichselgelenkten Flurförderzeugen möglich. Alternativ ist eine geringere Dimensionierung bei großen deichselgelenkten Flurförderzeugen oder mit Flurförderzeugen mit Lenkradlenkung möglich.

Die Erfindung wird nachfolgend anhand von Zeichnungen näher erläutert.
- Fig. 1: zeigt ein Ablaufschema für die Ansteuerung eines Fahrmotors bei mechanischer Lenkung eines Flurförderzeugs.
- Fig. 2: zeigt ein Ablaufschema für eine Vorentscheidung zur Ansteuerung eines Fahrmotors eines Flurförderzeugs bei Initiierung eines Lenkvorgangs.
- Fig. 3: zeigt ein Ablaufschema für die Regelung der Fahrgeschwindigkeit bei der Reduzierung eines Lenkmoments bei einem Flurförderzeug.

Das in Fig. 1 dargestellte Schema entspricht dem erfindungsgemäßen Verfahren bei einer mechanischen Lenkung des gelenkten Rades eines Flurförderzeugs. Der Beginn einer Lenkbewegung wird von einem geeigneten Sensor, beispielsweise an der Deichsel des Flurförderzeugs sensiert. In der Steuer- oder Regelvorrichtung für einen Fahrmotor des Flurförderzeugs wird für diesen Fall ermittelt, ob die Fahrgeschwindigkeit größer oder gleich Null ist. Ist die Fahrgeschwindigkeit größer Null, entspricht dies einem normalen Fahrbetrieb. Ist sie jedoch nicht größer Null, wird eine Fahrtrichtung vorgewählt oder auch nicht und es folgt eine Ansteuerung des Fahrmotors in der programmierten oder gewählten Fahrtrichtung mit sehr geringer Geschwindigkeit über eine Zeitdauer, welche zum Beispiel der Dauer der Lenkbewegung der Lenkvorrichtung entspricht. Damit erfolgt eine Einschwenkung des gelenkten Rades bei sich langsam vorbewegendem Fahrzeug und somit nicht im Stand, wodurch das Lenkmoment drastisch reduziert wird.

Es ist denkbar, dass das Fahrzeug bei nicht betätigtem Fahrmotor sich bewegt, zum Beispiel ausrollt oder ein Gefälle herunterrollt. Auch für diesen Fall ist der Einsatz des erfindungsgemäßen Verfahrens obsolet. Hierbei ist dann lediglich zu eruieren, ob ein Fahrbefehl für den Fahrmotor vorliegt. Erst wenn dieser nicht vorliegt, kann der Fahrmotor mit der geringen Geschwindigkeit in Gang gesetzt werden.

Bei dem Schema nach Fig. 2 wird wiederum der Beginn einer Lenkbewegung sensiert. Das Lenksignal eines Lenkorgans stellt das sensierte Signal dar bzw. das von der Steuer- oder Regelvorrichtung für den Lenkmotor erzeugte Steuersignal für den Lenkmotor. Dieses Signal wird wiederum auf die Steuer- oder Regelvorrichtung für den Fahrmotor gegeben und wenn festgestellt wird, dass die Geschwindigkeit größer Null ist, kann bei gewählter Fahrtrichtung der Fahrmotor im üblichen Betrieb entsprechend angesteuert werden. Ist die Fahrgeschwindigkeit jedoch Null, erfolgt eine Ansteuerung des Lenkmotors mit Ansteuerung des Fahrmotors. Nach Vorwahl der Fahrtrichtung erfolgt eine Ansteuerung des Lenkmotors und des Fahrmotors. Dies aber gemäß Fig. 3 unter Umständen mittels einer Regelung der Geschwindigkeit des Lenkmotors. Ist der Sollwert für den Lenkwinkel größer als sein Istwert, wird geprüft, ob der Motorstrom des Lenkmotors zu hoch ist. Ist dies nicht der Fall, bleiben Fahrgeschwindigkeit und Lenkbewegung beibehalten. Ist der Motorstrom des Lenkmotors zu hoch, wird die Fahrgeschwindigkeit erhöht bis zu einer Begrenzung, die, wie erwähnt, deutlich unterhalb der normalen Fahrgeschwindigkeit liegt. Nach diesem Schema ist es daher möglich, die Geschwindigkeit des Fahrmotors bei nichtexterner Ansteuerung durch einen Nutzer zu regeln und an die Lenkbewegung anzupassen.

Wie bereits erwähnt, ist es auch möglich, die Lenkdrehachse des gelenkten Rades gegenüber dem Mittelpunkt der Aufstandsfläche des Rades zu versetzen. Dabei kann die Lenkachse innerhalb oder außerhalb der Aufstandsfläche liegen. Dies ist in den Figuren nicht dargestellt. Erfolgt eine Drehung des gelenkten Rades, reicht die Fahrtantriebsstrecke des Fahrantriebs aus, die bei einem bestimmten Lenkwinkel nötig ist, um das Fahrzeug zu bewegen. Wird der Antrieb so geregelt, dass die Fahrgeschwindigkeit abhängig ist von der Lenkwinkelgeschwindigkeit sowie dem Radius zwischen Lenkdrehachse und Mittelpunkt, braucht das Fahrzeug sich nicht vorwärts zu bewegen, um im Sinne einer reduzierten Lenkkraft zu wirken. Das Fahrzeug bewegt sich hierbei nicht vorwärts, obwohl der Fahrantrieb das angetriebene Rad in Bewegung setzt. Es versteht sich, dass hierbei die Fahrtrichtung nicht beliebig gewählt werden kann, sondern in der gleichen Richtung vorgewählt werden muss, in die sich der Mittelpunkt der Aufstandsfläche bewegt.

## Patentansprüche

1. Verfahren zum Betrieb eines Flurförderzeugs, das einen Fahrmotor und mindestens ein von einer Lenkvorrichtung betätigbares gelenktes Rad und eine elektrische Steuer- oder Regelvorrichtung für den Fahrmotor aufweist, **gekennzeichnet durch** folgende Schritte:
Sensieren eines mit der Lenkvorrichtung initiierten Lenkvorgangs bei einem Stillstand des Flurförderzeugs;
Erzeugen eines Fahrbefehls für die Steuer- oder Regelvorrichtung, mit dem der Fahrmotor das Flurförderzeug mit einer Fahrgeschwindigkeit antreibt, die viel kleiner ist als eine normale Fahrgeschwindigkeit, wobei die Fahrgeschwindigkeit in Abhängigkeit von der Lenkwinkelgeschwindigkeit oder Lenkwinkeländerungsgeschwindigkeit geregelt wird und zwar über eine begrenzte Zeitdauer, die der Dauer einer Lenkbewegung der Lenkvorrichtung entspricht.

2. Verfahren nach Anspruch 1, **dadurch gekennzeichnet, dass** die Lenkvorrichtung mechanisch arbeitet und einen Sensor aufweist, der ein Signal erzeugt, wenn die Lenkvorrichtung betätigt wird und das Signal als Fahrbefehl auf die Steuer- und Regelvorrichtung für den Fahrmotor gegeben wird.

3. Verfahren nach Anspruch 1, **dadurch gekennzeichnet, dass** die Lenkvorrichtung einen elektrischen oder hydraulischen Lenkmotor aufweist, der von einer Steuer- oder Regelvorrichtung angesteuert wird, die ihrerseits von einem Lenksignal eines Lenkorgans betätigt wird und das Signal das Lenkorgans oder das Signal der Steuer- oder Regelvorrichtung als Fahrbefehl parallel auf die Steuer- oder Regelvorrichtung des Fahrmotors gegeben wird.

4. Verfahren nach Anspruch 1, **dadurch gekennzeichnet, dass** die Lenkvorrichtung einen elektrischen oder hydraulischen Lenkmotor aufweist und die Stromaufnahme bzw. die Leistungsaufnahme des Lenkmotors gemessen wird und ein Fahrbefehl für die Steuer- und Regelvorrichtung des Fahrmotors erzeugt wird, wenn die Stromaufnahme oder Leistungsaufnahme größer Null ist.

5. Verfahren nach einem der Ansprüche 1 bis 4, **dadurch gekennzeichnet, dass** die Fahrgeschwindigkeit gleich oder kleiner 0,1 km/h oder 0,03 m/s ist.

6. Verfahren nach Anspruch 1, **dadurch gekennzeichnet, dass** der vom Lenkorgan vorgegebene Lenkwinkelsollwert, die Drehwinkelgeschwindigkeit des Lenkorgans und der Istwert der Winkelgeschwindigkeit des gelenkten Rades einbezogen werden.

7. Verfahren nach einem der Ansprüche 1 bis 6, **dadurch gekennzeichnet, dass** bei einer Vorwahl der Fahrtrichtung des Flurförderzeugs diese verwendet wird.

8. Verfahren nach einem der Ansprüche 1 bis 7, **dadurch gekennzeichnet, dass** in die Steuer- oder Regelvorrichtung für den Fahrmotor eine vorgegebene Fahrtrichtung einprogrammiert wird.

9. Verfahren nach einem der Ansprüche 1 bis 5, **dadurch gekennzeichnet, dass** bei einem Versatz der Lenkdrehachse des gelenkten Rades gegenüber dem Mittelpunkt der Aufstandsfläche des Rades um einen Radius die Geschwindigkeit des Flurförderzeugs in Abhängigkeit von der Lenkwinkelgeschwindigkeit und dem Radius geregelt wird und die Fahrtrichtung danach gewählt wird, in welche Richtung sich der Mittelpunkt der Aufstandsfläche bewegt.

## Claims

1. Method for operating an industrial truck which has a drive motor and at least one steered wheel which can be actuated by a steering device, and an electrical control or regulating device for the drive motor, **characterized by** the following steps:
Sensing a steering operation initiated by the steering device when the industrial truck is at a standstill;
generating a drive command for the control device, with which the drive motor drives the industrial truck at a drive speed which is much lower than a normal drive speed, the drive speed being controlled as a function of the steering angle speed or steering angle change speed over a limited period of time which corresponds to the duration of a steering movement of the control device.

2. Method according to claim 1, **characterized in that** the steering device operates mechanically and comprises a sensor which generates a signal when the steering device is actuated and the signal is given as a drive command to the control device for the drive motor.

3. Method according to claim 1, **characterized in that** the steering device comprises an electric or hydraulic steering motor which is driven by a control or regulating device which in turn is actuated by a steering signal of a steering member and the signal of the control or regulating device is given as a drive command in parallel to the control or regulating device of the driving motor.

4. Method according to claim 1, **characterized in that** the steering device comprises an electric or hydraulic steering motor and the current consumption or the power consumption, respectively, of the steering motor is measured and a drive command for the control and regulating device of the driving motor is generated if the current consumption or the power consumption is greater than zero.

5. Method according to any one of claims 1 to 4, **characterized in that** the driving speed is equal to or less than 0.1 km/h or 0.03 m/s.

6. Method according to Claim 1, **characterized in that** the steering angle setpoint specified by the steering member, the rotational angle speed of the steering member and the actual value of the angular speed of the steered wheel are included.

7. Method according to one of the claims 1 to 6, **characterized in that** this is used in a predetermined selection of the direction of travel of the industrial truck.

8. Method according to one of claims 1 to 7, **characterized in that** a predetermined direction of travel is programmed into the control or regulating device for the drive motor.

9. Method according to one of claims 1 to 5, **characterized in that**, in the event of an offset of the steering axis of rotation of the steered wheel relative to the centre of the contact surface of the wheel by a radius, the speed of the industrial truck is controlled as a function of the steering angle speed and the radius, and the driving direction is determined according to the direction in which the centre of the contact surface moves.

## Revendications

1. Procédé de fonctionnement d'un chariot de manutention, qui présente un moteur de traction et au moins une roue directrice actionnable par un dispositif de direction ainsi qu'un dispositif de commande et de régulation électrique du moteur de traction, **caractérisé par** les étapes suivantes :
détection d'un processus de direction provoqué par le dispositif de direction lors d'un arrêt du chariot de manutention ;
établissement d'une instruction de déplacement par le dispositif de commande et de régulation, avec laquelle le moteur de traction propulse le chariot de manutention à une vitesse de roulage, qui est bien plus petite qu'une vitesse de roulage normale, dans lequel la vitesse de roulage est régulée en fonction de la vitesse angulaire de braquage ou de la vitesse du changement d'angle de braquage et ce pendant une période limitée, qui correspond à la durée d'un mouvement de braquage du dispositif de direction.

2. Procédé selon la revendication 1, **caractérisé en ce que** le dispositif de direction fonctionne mécaniquement et présente un capteur, qui génère un signal lorsque le dispositif de direction est actionné et que le signal est émis sur le dispositif de commande et de régulation du moteur de traction sous la forme d'une instruction de déplacement.

3. Procédé selon la revendication 1, **caractérisé en ce que** le dispositif de direction présente un moteur de direction électrique ou hydraulique, qui est piloté par un dispositif de commande et de régulation, qui est lui-même actionné par un signal de direction d'un organe de direction et que le signal de l'organe de direction ou le signal du dispositif de commande et de régulation est émis en parallèle sur le dispositif de commande et de régulation du moteur de traction sous la forme d'une instruction de déplacement.

4. Procédé selon la revendication 1, **caractérisé en ce que** le dispositif de direction présente un moteur de direction électrique ou hydraulique et que le courant consommé ou bien la puissance consommée du moteur de direction sont mesurés et qu'une instruction de déplacement destinée au dispositif de commande et de régulation du moteur de traction est générée, lorsque le courant consommé ou la puissance consommée sont supérieurs à zéro.

5. Procédé selon l'une des revendications 1 à 4, **caractérisé en ce que** la vitesse de déplacement est inférieure ou égale à 0,1 km/h ou 0,03 m/s.

6. Procédé selon la revendication 1, **caractérisé en ce que** la valeur de consigne de l'angle de braquage prédéfinie par l'organe de direction, la vitesse de l'angle de rotation de l'organe de direction et la valeur réelle de la vitesse angulaire de la roue directrice sont prises en compte.

7. Procédé selon l'une des revendications 1 à 6, **caractérisé en ce que** dans le cas d'une présélection du sens de déplacement du chariot de manutention, celle-ci est utilisée.

8. Procédé selon l'une des revendications 1 à 7, **caractérisé en ce qu'**un sens de déplacement prédéfini est programmé dans le dispositif de commande et de régulation du moteur de traction.

9. Procédé selon l'une des revendications 1 à 5, **caractérisé en ce que** dans le cas d'un décalage de l'axe de pivotement de la direction de la roue directrice d'un certain rayon par rapport au centre de la surface d'appui de la roue, la vitesse du chariot de manutention est régulée en fonction de la vitesse angulaire de braquage et dudit rayon et que le sens de déplacement est choisi d'après le sens dans lequel le centre de la surface d'appui se déplace.
